# FASCICULE DE BREVET EUROPEEN

(11) **EP 0 514 439 B1**
(45) Date de publication et mention de la délivrance du brevet: **30.10.1996**
(21) Numéro de dépôt: 91903856.2
(22) Date de dépôt: 04.02.1991
(51) Int. Cl.: E04H 15/48

(54) **HABITACLE REPLIABLE**
ZUSAMMENFALTBARES GEHÄUSE
COLLAPSIBLE ACCOMMODATION STRUCTURE

(30) Priorité: 05.02.1990 FR 9001309; 23.02.1990 FR 9002293
(43) Date de publication de la demande: 25.11.1992
(73) Titulaire: GRAILLAT, Alain, Paul, Victor, F-38130 Echirolles (FR)
(72) Inventeur: GRAILLAT, Alain, Paul, Victor, F-38130 Echirolles (FR)
(74) Mandataire: Casalonga, Axel
(86) Numéro de dépôt international: FR9100076
(87) Numéro de publication internationale: WO9111577

(56) Documents cités:
- WO-A-86/03243
- FR-A- 2 118 058
- GB-A- 889 455
- GB-A- 976 912
- GB-A- 1 600 242
- US-A- 3 371 671
- US-A- 4 825 891

## Description

La présente invention concerne un habitacle repliable dont les parois latérales peuvent occuper une position déployée et une position repliée, son objectif étant notamment de proposer un habitacle dont la structure est simple à fabriquer et qui est particulièrement simple à replier et à déployer.

Par le brevet FR-A-2 118 058, on connaît une armature de tente qui comprend quatre montants dont les extrémités supérieures sont reliées par une structure en X, cette armature pouvant être repliée en abaissant la partie centrale de la structure en X, provoquant ainsi le rapprochement parallèlement à eux-mêmes des montants vers le centre, et réciproquement pour son déploiement.

On connaît également des tentes qui se déplient et se replient à la manière d'accordéons. De telles tentes sont décrites dans les brevets GB-A-976 912, US-A-3 373 671, GB-A-889 455, GB-A-1 600 242 et US-A--4 066 089.

Par le brevet US-A-4 825 891, on connaît une tente repliable qui comprend deux armatures opposées en forme de U dont les extrémités peuvent être enfoncées dans le sol, cette tente se repliant en amenant les deux armatures côte à côte.

Par le brevet GB-A-2 204 337, on connaît également une tente repliable qui comprend trois armatures en forme de U dont les extrémités de leurs branches correspondantes sont reliées de manière articulée, cette tente se repliant en rapprochant par pivotement ses armatures.

On connaît par ailleurs, par le brevet WO-A-8 603 243, un habitacle repliable dans lequel le toit est séparable des parois latérales, ces parois se rabattant les unes sur les autres.

La présente invention proposeun habitacle repliable d'une conception totalement différente de celles décrites notamment dans le document ci-dessus, notamment en ce qui concerne son mode de pliage ou dépliage.

Un autre but de la présente invention est de fournir un habitacle repliable dont le rapport de volume en position déployée et en position repliée est particulière grand.

Tel qu'il est revendiqué, l'habitacle repliable selon l'invention comprend une base, au moins deux parois latérales opposées reliées de manière articulée à ladite base et rabattables vers l'intérieur l'une au-dessus de l'autre, ainsi qu'un toit.

Selon l'invention, le toit est relié à la partie supérieure desdites parois latérales opposées de manière à pouvoir replier ces parois en même temps que le toit subit un retournement pendant le repliage, la face supérieure du toit venant en vis-à-vis de la face extérieure de la paroi latérale rabattue la première et sa face inférieure venant en vis-à-vis de la face intérieure de la paroi latérale rabattue la seconde, de telle sorte que, en position repliée, le toit s'étende entre lesdites parois latérales opposées.

Ainsi, en position repliée, la face supérieure du toit peut s'étendre en vis-à-vis de la face extérieure de l'une desdites parois latérales, sa face inférieure s'étendant en vis-à-vis de la face intérieure de l'autre paroi latérale.

Dans une variante de l'invention, le toit est rigide et est relié de manière articulée auxdites parois latérales.

Dans une autre variante, le toit peut être formé par une toile reliée auxdites parois latérales opposées.

Dans une exécution préférée, lesdites parois latérales comprennent une armature périphérique, une toile présentant deux portions fixées respectivement auxdites armatures desdites parois latérales et, entre ces deux portions, une portion centrale formant ledit toit.

Lesdites armatures peuvent avantageusement être en forme de U dont les extrémités de leurs branches opposées formant des montants sont articulées sur ladite base et dont leur branche centrale formant une traverse s'étend en dessous et porte ladite toile.

L'habitacle selon l'invention peut en outre comprendre au moins une autre paroi latérale dont le bord supérieur s'étend le long d'un bord libre du toit, ce dernier étant muni d'un rabat venant recouvrir la partie supérieure de la face extérieure de cette autre paroi latérale, cette autre paroi latérale étant reliée à ladite base et rabattable vers l'intérieur.

De préférence, lesdites parois latérales opposées peuvent être munies de rabats venant recouvrir les bords de la face extérieure de ladite autre paroi latérale.

Lesdits rabats peuvent être formés par des prolongements de ladite toile.

En outre, lesdits rabats et la face extérieure de ladite autre paroi latérale sont de préférence munis de moyens de fixation détachables.

Dans une variante préférée, ladite autre paroi comprend une partie supérieure et une partie inférieure articulées de telle sorte que la partie supérieure puisse être rabattue sur la partie inférieure.

Selon un mode d'exécution avantageux, ladite partie inférieure comprend une armature en forme de U dont les extrémités des branches opposées formant des montants sont articulées sur ladite base et ladite partie supérieure comprend une armature en forme de U dont les extrémités des branches opposées formant des montants sont articulées sur la branche centrale de l'armature formant une traverse de ladite partie inférieure, ladite autre paroi comprenant en outre une toile reliée à ses armatures.

Ladite partie supérieure est de préférence plus petite que ladite partie inférieure de manière à pouvoir être rabattue entre les branches de cette partie inférieure.

Dans une variante, les branches formant des montants de l'armature d'au moins l'une desdites parois latérales sont coudées de telle sorte que cette partie inférieure est renflée vers l'extérieur à sa partie inférieure.

Dans une autre exécution de l'invention, le toit renferme une structure déformable permettant le rapprochement et l'éloignement des parties supérieures desdites parois latérales opposées.

Selon la présente invention, ladite structure déformable comprend, de préférence, deux parties articulées respectivement sur la partie supérieure desdites parois latérales opposées et assemblées de manière télescopique.

Dans une variante de réalisation préférée, ladite structure déformable comprend au moins deux tubes montés l'un sur l'autre de manière télescopique, les extrémités opposées de ces tubes télescopiques étant respectivement reliées de manière articulée aux parties supérieures desdites parois latérales opposées, le toit comprenant une toile portée par cette structure déformable.

Selon l'invention, lesdites parois latérales opposées comprennent de préférence une armature, une toile présentant deux portions fixées respectivement à ces armatures et, entre ces deux portions, une portion centrale formant ledit toit et portée par la structure déformable de ce dernier.

Lesdites armatures sont de préférence en forme de U dont les extrémités de leurs branches opposées formant des montants sont articulées sur ladite base et dont leur branche centrale formant une traverse s'étend en-dessous et porte ladite toile.

Selon l'invention, ladite toile peut avantageusement présenter au moins une portion qui prolonge latéralement ledit toit de manière à constituer une autre paroi latérale et qui est reliée aux bords corresponds desdites parois latérales opposées rabattables.

Dans une variante, ledit toit présente un prolongement vers l'extérieur qui s'étend au-delà de l'une desdites parois latérales rabattables, ce prolongement étant relié à cette paroi latérale et étant rabattable contre la face extérieure de cette dernière.

Ledit prolongement du toit est de préférence relié à ladite structure déformable de ce dernier de manière à pouvoir être replié en même temps.

Ledit prolongement du toit peut avantageusement comprendre une armature en forme de U dont les extrémités des branches opposées sont reliées de manière articulée sur la partie supérieure de la paroi latérale associée, ladite toile présentant une portion qui est portée par cette armature. Cette portion de toile peut éventuellement envelopper ledit prolongement du toit et s'étendre entre la portion de toile constituant le toit et la portion de toile constituant la paroi latérale associée.

Selon l'invention, des moyens sont prévus pour maintenir ladite structure déformable quand l'habitacle est en position déployée.

Selon l'invention, ladite base peut avantageusement comprendre une armature périphérique sur laquelle les armatures desdites parois latérales sont articulées.

Dans un mode d'exécution préféré, lesdites armatures sont tubulaires et les extrémités des branches desdites armatures sont de préférence munies de bagues d'articulation traversées par l'armature qui les portent.

L'habitacle de l'invention peut en outre comprendre une toile de fond reliée aux toiles formant ses parois latérales ou les prolongeant en dessous de ladite base.

Avantageusement, au moins l'une desdites toiles peuvent comprendre des fourreaux dans lesquels s'étendent respectivement au moins certaines des branches de l'armature qui la porte.

La présente invention sera mieux comprise à l'étude d'habitacles repliables décrits à titre d'exemples non limitatifs et illustrés par le dessin sur lequel :
- la figure 1 représente une vue extérieure en perspective d'un habitacle repliable selon la présente invention, en position déployée ;
- la figure 2 montre une coupe médiane longitudinale de l'habitacle représenté sur la figure 1, en position déployée selon II-II de la figure 3 ;
- la figure 3 représente une coupe médiane transversale de l'habitacle représenté sur la figure 1, en position déployéeselon III-III de la figure 2 ;
- la figure 4 représente une coupe longitudinale médiane de l'habitacle précité, en position repliée dans une vue qui correspond à la figure 2 ;
- la figure 5 représente une coupe médiane transversale de l'habitacle précité, en position repliée dans une vue qui correspond à la figure 3 ;
- la figure 6 représente une vue agrandie d'un coin inférieur de la structure de l'habitacle précités.
- la figure 7 représente une vue extérieure en perspective d'un autre habitacle repliable selon la présente invention, en position déployée ;
- la figure 8 montre une coupe médiane longitudinale de l'habitacle représentés sur la figure 7, en position déployée, selon VIII-VIII de la figure 9 ;
- la figure 9 représente une vue de côté de l'habitacle repliable précité, en position déployée et selon la flèche F de la figure 8 ;
- la figure 10 représente une vue de dessus de l'habitacle précité, en position repliée ;
- et la figure 11 représente une coupe longitudinale de l'habitacle précité, en position repliée et selon XI-XI de la figure 10.

En se reportant à la figure 1, on voit que l'habitacle repliable, représenté en position déployée sur cette figure et repéré d'une manière générale par la référence 1 comprend une base horizontale rectangulaire 2 destinée en particulier à venir reposer sur le sol, deux parois latérales opposées 3 et 4 associées aux deux côtés opposés les plus petits de la base 2 et deux autres parois latérales opposées 5 et 6 associées aux deux côtés opposées les plus grands de la base 2, ainsi qu'un toit 7 opposé à la base 2.

En se reportant aux figures 2 à 6, on voit que l'habitacle 1 comprend une structure rigide tubulaire repliable qui est construite de la manière suivante.

La base 2 comprend une armature périphérique tubulaire 8 qui comprend deux barres tubulaires longitudinales opposées 9 et deux barres tubulaires transversales opposées 10. Comme on le voit mieux sur la figure 6, les extrémités des barres transversales 10 portent des embouts emmanchés 11 qui présentent des bagues 12 dans lesquelles sont emmanchées les extrémités des barres longitudinales 9, ces dernières étant fixées aux bagues 12 par exemple par des rivets 13.

Les parois latérales opposées 3 et 4 comprennent des armatures périphériques tubulaires 14 et 15 en forme de U. Les extrémités des branches opposées 16 et respectivement 17 de ces armatures 14 et 15, qui constituent des montants, sont montées de manière articulée respectivement sur les barres transversales opposées 10 de la base 2, au voisinage de leurs extrémités. A cet effet, les extrémités des branches 16 et 17 portent des embouts emmanchés 18 qui présentent des bagues 19 traversées par les barres transversales 10 de la base 2.

Ainsi, les armatures 14 et 15 peuvent être pivotées autour des barres transversales 10 de la base 2 jusqu'à une position relevée dans laquelle leurs branches centrales 20 et 21 constituent des traverses supérieures horizontales situées à distance de la base 2 et jusqu'à une position repliée vers l'intérieur dans laquelle elles s'étendent horizontalement l'une au-dessus de l'autre sur la base 2, la longueur de leurs branches opposées 16 et 17 étant légèrement inférieure à la longueur des barres longitudinales 9 de cette base 2.

En outre, les branches opposées 16 et 17 des armatures 14 et 15 sont, dans leur partie inférieure, légèrement coudées vers l'extérieur de telle sorte qu'elles peuvent s'étendre, en position repliée, légèrement au-dessus du plan de la base 2.

Les parois latérales 5 et 6 de l'habitacle 1 comprennent respectivement des armatures tubulaires inférieures 22 et 23 articulées sur la base 2 et des armatures tubulaires supérieures 24 et 25 articulées sur les armatures inférieures 22 et 23.

Les armatures tubulaires inférieures 22 et 23 sont en forme de U. Les extrémités de leurs branches opposées 26 et respectivement 27, qui constituent des montants, portent des embouts emmanchés 28 qui présentent des bagues 29 qui sont traversées par les barres longitudinales 9 de la base 2, au voisinage de leurs extrémités, leurs branches centrales 30 et 30a parallèles aux barres longitudinales 9 de la base 2 constituant une traverse intermédiaire pour les parois 5 et 6.

Les armatures supérieures 24 et 25 sont également en forme de U. Les extrémités de leurs branches opposées 31 et respectivement 32, qui constituent des montants, portent des embouts emmanchés 33 présentant des bagues 34 qui sont traversées par les branches centrales 30 des armatures inférieures 22 et 23, au voisinage de leurs extrémités, leurs branches centrales 35 et 35a constituant des traverses supérieures pour les parois 5 et 6 parallèles aux barres longitudinales 9 de la base 2.

Les branches opposées 31 et 32 des armatures supérieures 24 et 25 étant plus courtes que les branches 26 et 27 des armatures inférieures 22 et 23 et les branches centrales 35 et 35a des armatures supérieures 24 et 25 étant plus courtes que les branches centrales 30 et 30a des armatures inférieures 22 et 23, les armatures 24 et 25 sont rabattables entre les branches 26 et 27 des armatures in férieures 22 et 23.

On voit en outre sur la figure 3 que les branches opposées 26 et 27 des armatures inférieures 22 et 23 sont, dans leurs parties inférieures, coudées vers l'extérieur de manière à présenter la forme d'un L. Ainsi, lorsque les armatures 14 et 15 des parois 3 et 4 sont rabattues comme on l'a vu plus haut, on peut rabattre vers l'intérieur, au-dessus de ces armatures 14 et 15 rabattues, l'armature inférieure 27 de la paroi latérale 6 et, au-dessus de cette dernière, l'armature inférieure 26 de la paroi 5. La configuration en forme de L des branches opposées des armatures inférieures 26 et 27 des parois 5 et 6 est conçue pour permettre cet empilage de telle sorte que leurs traverses 30 soient situées vers l'intérieur par rapport aux barres longitudinales 9 de la base 2.

En se reportant aux figures 2 et 3, on voit que, lorsque les parois 3, 4, 5 et 6 sont en position dépliée, les coins supérieurs des armatures inférieures 22 et 23 des parois 5 et 6 passent au voisinage et à l'extérieur des branches opposées 16 et 17 des armatures 14 et 15 des parois latérales 3 et 4 et que les coins supérieurs des armatures supérieures 24 et 25 des parois latérales 5 et 6 s'étendent également au voisinage et à l'extérieur des coins supérieurs des armatures 14 et 15 des parois latérales 3 et 4. Ainsi, les armatures supérieures 24 et 25 s'étendant verticalement et les armatures 14 et 15 étant légèrement penchées vers l'intérieur. Pour maintenir les armatures inférieures 22 et 23 des parois latérales 5 et 6 dans leurs positions ci-dessus par rapport aux armatures 14 et 15 des parois latérales 3 et 4, les branches opposées 16 et 17 des armatures 14 et 15 sont munies de crochets 36 dans lesquels s'engagent latéralement, par rotation vers l'intérieur, les armatures 22 et 23.

La structure rigide repliable décrite ci-dessus sert à porter des toiles enveloppantes qui sont destinées à former les parois latérales 3, 4, 5 et 6 de l'habitacle 1 et son toit 7.

Tout d'abord, les parois opposées 5 et 6 de l'habitacle 1 comprennent des toiles 37 et 38 qui sont dimensionnées pour recouvrir leurs armatures inférieures 22 et 23 et supérieures 24 et 25. Pour les y fixer, les bords de ces toiles 37 et 38 sont confectionnées par exemple en forme de fourreaux 39 et 40 dans lesquels s'étendent respectivement les branches opposées 26 et 27 des armatures inférieures 22 et 23 et les branches opposées 31 et 32 des armatures supérieures 24 et 25. Les toiles 37 et 38 présentant en outre des fourreaux 41 dans lesquels s'étendent les branches centrales 35 des armatures supérieures 24 et 25 et éventuellement des fourreaux 41 dans lesquels les branches centrales 30 des armatures inférieures 22 et 23.

Les parois opposées 3 et 4 et le toit 7 sont confectionnés à l'aide d'une toile continue 43 qui présente deux portions 44 et 45 recouvrant les armatures 14 et 15 séparées par une portion centrale libre 46 dont la longueur correspond sensiblement à la longueur des branches centrales 35 des armatures supérieures 24 et 25 des parois opposées 5 et 6, cette position centrale 46 formant le toit 7 de l'habitacle 1. Pour fixer cette toile 43 aux armatures 14 et 15 des parois 3 et 4, les bords opposés de cette dernière présentent, dans un exemple, des fourreaux 47 dans lesquels s'étendent les branches 16 et 17 des armatures 14 et 15 des parois 3 et 4. Comme on le voit sur la figure 2, la toile 43 contourne par le dessus et prend appui sur les branches centrales formant traverses 20 et 21 des armatures 14 et 15.

Les bords libres de la portion centrale 46 de la toile 43 sont prolongés latéralement par des rabats 48 qui passent au-dessus des branches centrales 35 et 35a formant traverses supérieures des parois latérales 5 et 6 et viennent recouvrir la partie supérieure de la face extérieure des toiles 37 et 38 formant ces parois latérales 5 et 6.

En outre, les portions 44 et 45 de la toile 43, recouvrant les armatures 14 et 15 des parois latérales 3 et 4, sont prolongées par des rabats 49 et 50 qui contournent les branches opposées 26, 27 et 31, 32 formant montants des parois latérales 5 et 6 et viennent recouvrir les bords extérieurs opposés verticaux de ces parois latérales 5 et 6.

En outre, les rabats 48, 49 et 50 et les faces extérieures des toiles 37 et 38 des parois 5 et 6 sont reliées par des moyens détachables, par exemple par des fermetures à glissières 51, 52 et 53. Ces rabats peuvent ainsi être tendus. Il en résulte en particulier que les bords de la portion centrale 46 de la toile 43, qui forme le toit 7, sont portés par les traverses supérieures 35 et 35a des armatures supérieures 24 et 25 des parois 5 et 6, cette portion centrale 46 étant tendue entre ces traverses. Ces traverses étant légèrement coudées vers le haut dans leur partie centrale, le toit 7 présente deux pans légèrement inclinés vers les parois latérales 3 et 4.

L'habitacle 1 comprend également une toile 54 formant un fond, qui s'étend en-dessous de l'armature 8 de la base 2 et qui est relié aux parties inférieures ou qui prolongent les toiles 37, 38 et 43 constituant les parois latérales 3, 4, 5 et 6.

Pour replier l'habitacle 1 à partir de sa position déployée décrite ci-dessus, on peut procéder de la manière suivante.

Tout d'abord, on détache les deux parties des fermetures à glissières 51 à 53 reliant les rabats 48 à 50 aux faces extérieures des parois latérales 5 et 6.

On dégage ces rabats des bords latéraux et supérieurs de ces parois latérales 5 et 6.

On écarte vers l'extérieur les parois latérales 3 et 4 de manière à dégager les crochets 36.

On écarte légèrement, vers l'extérieur les parois latérales 5 et 6.

On rabat vers l'intérieur, l'une après l'autre, les parois latérales opposées 3 et 4. Ce faisant, comme on le voit sur la figure 2, la portion centrale 46 formant le toit 7 subit un retournement de telle sorte qu'en position repliée cette portion centrale s'étende entre les parois 3 et 4, sa face extérieure étant en vis-à-vis de la face extérieure de la paroi latérale rabattue la première et sa face intérieure étant en vis-à-vis de la face intérieure de la paroi latérale rabattue la deuxième.

On rabat, sur la face extérieure de leur partie inférieure, les parties supérieures des parois latérales 5 et 6 et on rabat ces dernières l'une au-dessus de l'autre, au-dessus des parois 3 et 4 déjà rabattues.

Pour replacer l'habitacle 1 dans sa position déployée, on procède de manière inverse.

L'habitacle qui vient d'être décrit peut être fabriqué de différentes manières.

Cependant, de manière simple, on peut confectionner sa structure rigide repliable, découper une toile en une seule pièce de manière à lui donner à plat la forme d'une croix dont les portions adjacentes correspondent aux toiles 37, 38, 43 et 54 et fixer sur cette toile des bandes d'accrochage aux endroits correspondant aux fourreaux précités et les fermetures à glissières.

Ensuite, on étend la structure rigide repliable sur cette toile, ses armatures étant à l'extérieur et dans le prolongement des parois latérales 3, 4, 5 et 6 de l'armature formant la base 2, et on forme les fourreaux autour des branches des armatures.

Puis, on remonte les parois opposées 3 et 4 et on assemble les bords opposés de la toile de manière à former le toit 7.

La fabrication de l'habitacle 1 est finie. On remonte les parois latérales 5 et 6 et on peut placer l'habitacle 1 dans sa position dépliée ou dans sa position repliée au-dessus de sa base. Si on le souhaite, on peut placer à demeure dans l'habitacle 1 un matelas 55 sans gêner le repliage compte tenu du fait que les armatures précitées sont, dans leur partie inférieure, coudées vers l'extérieur.

Bien entendu, la paroi 3 peut en particulier comprendre une ouverture 56 formée par une découpe dans la toile 44.

Dans l'habitacle décrit ci-dessus, les parois latérales pourraient être rigides ainsi que le toit, des articulations en conséquence devant être prévues pour le repliage et des rabats pouvant assurer l'étanchéité. D'autres variantes seraient bien entendu possibles.

En se reportant maintenant à la figure 7, on voit que l'habitacle repliable, représenté en position déployée sur cette figure et repéré d'une manière générale par la référence 100 comprend une base horizontale rectangulaire 101 destinée en particulier à venir reposer sur le sol, deux parois latérales opposées 102 et 103 associées aux deux côtés opposés les plus petits de la base 101 et deux autres parois latérales opposées 104 et 105 associées aux deux côtés les plus grands de la base 2, ainsi qu'un toit 106 opposé à la base 101 et qui présente un prolongement 106a vers l'extérieur qui s'étend au-delà de la paroi latérale 102.

En se reportant maintenant aux figures 7 à 9, on voit que l'habitacle repliable 100 comprend une structure rigide tubulaire repliable qui est construite de la manière suivante et que l'on va décrire en position déployée.

La base 101 comprend une armature périphérique tubulaire 107 qui comprend deux barres tubulaires longitudinales opposées 108 et deux barres tubulaires transversales opposées 109. Comme on le voit mieux sur la figure 10, les tubes 108 et 109 sont fixés entre eux grâce à des coudes 110 qui sont enmanchés dans leurs extrémités.

Les parois latérales opposées 102 et 103 comprennent des armatures périphériques tubulaires 111 et 112 en forme de U. Les extrémités des branches opposées 113 et respectivement 114 de ces armatures 111 et 112, qui constituent des montants, sont montées de manière articulée respectivement sur les barres transversales opposées 109 de la base 101, au voisinage de leurs extrémités. A cet effet, les extrémités des branches 113 et 114 portent des embouts emmanchés 115 qui présentent des bagues 116 traversées par les barres transversales 109 de la base 2. Les armatures 111 et 112 présentent en outre des branches centrales 117 et 118 qui sont parallèles aux barres transversales 109 de la base 101 et qui constituent des traverses supérieures horizontales.

Le toit 106 présente une structure déformable 119 qui est reliée de manière articulée aux traverses supérieures 117 et 118 des parois latérales 102 et 103. Cette structure déformable 119 comprend deux barres. longitudinales télescopiques 120 et 121 qui déterminent les deux bords longitudinaux du toit 106. Ces barres 120 et 121 comprennent respectivement deux tubes 122, 123 et 124, 125 qui sont emmanchés respectivement l'un dans l'autre de manière coulissante, et dont les extrémités opposées sont munies d'embouts emmanchés 126 qui présentent des bagues 127 traversées par les barres centrales 117 et 118 des parois latérales 111 et 112, ou voisinage de leurs extrémités.

Le prolongement 106a du toit 106 comprend une armature périphérique tubulaire 128 en forme de U qui présente deux branches longitudinales 129 dont les extrémités portent des embouts emmanchés 130 qui présentent des bagues 131 qui sont traversées par la traverse supérieure 117 de la paroi latérale 102, au voisinage de ses extrémités et en-dedans des bagues d'extrémité 127 des barres longitudinales 120 et 121. L'armature 128 présente en outre une barre centrale 132 qui constitue une traverse parallèle à la traverse 117 et qui dépasse de chaque côté de ses branches longitudinales 129.

Sur les montants 113 de l'armature 111 de la paroi latérale 102 sont montés des manchons coulissants 133 qui sont reliés d'une part aux branches longitudinales 129 de l'armature 128 et d'autre part aux barres longitudinales 120 et 121 de la structure déformable 119 par respectivement des barres de liaison 134 et 135 de manière à constituer un système triangulé déformable.

La structure rigide repliable décrite ci-dessus sert à porter une toile 136 enveloppante, faite d'une ou de plusieurs pièces assemblées, qui est destinée à former les parois et le toit de l'habitacle 100.
Cette toile 136 comprend une portion 137 qui recouvre l'armature 112 de la paroi latérale 103, une portion 138 qui recouvre la structure déformable 119 et se prolonge par une portion 138a qui recouvre l'armature 128, une portion 139 qui recouvre par le dessous cette armature 138 et qui se prolonge par une portion 140 qui recouvre l'armature 111 de la paroi 102, une portion 141 qui constitue la paroi latérale 104 et une portion 142 qui constitue la paroi 105. En outre, la toile 136 comprend une portion 143 qui s'étend en dessous de l'armature 107 de la base 101 et qui constitue un fond pour l'habitacle. Ainsi, la toile 136 contourne et prend appui sur les différentes branches ou barres de la structure rigide repliable de l'habitacle 100 décrite précédemment de telle sorte que cette structure est complètement enveloppée.

En outre, pour le maintien de la toile 136 sur la structure rigide repliable décrite plus haut, cette toile peut présenter des fourreaux au travers desquels s'étendent au moins certaines des barres ou branches de cette structure. C'est ainsi que l'on peut prévoir un fourreau 136a traversé par la branche centrale supérieure 118 de l'armature 112 de la paroi latérale 103 et des fourreaux 136b traversés par les barres transversales 109 de l'armature 107 de la base 101.

Dans l'exemple représenté, l'habitacle 100, en position déployée, présente une paroi 102 verticale, une paroi opposée 103 légèrement inclinée vers l'intérieur, un toit 106 légèrement incliné en direction de la paroi latérale 103 et des parois latérales 104 et 105 très légèrement inclinées vers l'intérieur.

Pour le maintien de l'habitacle 100 dans cette position déployée, sont prévus quatre vérins 144 qui sont montés entre les barres longitudinales 108 de l'armature 107 de la base 101 et les branches 113 et 114 formant montants des armatures 111 et 112 des parois latérales 102 et 103 et qui assurent une certaine tension de la toile 136. Il est en outre possible de prévoir des goupilles d'arrêt démontables 145 pour bloquer les manchons coulissants 133 le long des montants 113 de l'armature 111 de la paroi 102 et des goupilles d'arrêt 146 bloquant les tubes télescopiques de la structure déformable 119 du toit 106.

Bien entendu, la toile 136 peut en particulier comprendre une ouverture d'accès 146 formée par une découpe dans sa portion 140 formant sa paroi latérale 102, les bords de cette découpe pouvant être assemblés de manière amovible par exemple par une fermeture à glissière 148. D'autres ouvertures pourraient être ménagées dans ses autres parois. De plus, la toile enveloppante 136 pourrait présenter des moyens d'attache rapide permettant d'associer plusieurs habitacles 100 les uns à côté des autres ou plusieurs habitacles 100 les uns en face des autres dans des positions telles que leurs prolongements précités du toit 106 soient l'un en face de l'autre, ces prolongements constituant alors un couloir de passage entre les parois latérales 102 en vis-à-vis des habitacles 100 ainsi associés.

On va maintenant décrire comment on peut procèder pour replier l'habitacle 100 à partir de sa position déployée représentée sur les figures 7, 8 et 9 afin de l'amener dans sa position repliée représentée sur les figures 10 et 11.

Tout d'abord, de l'intérieur de l'habitacle 100 on enlève les goupilles d'arrêt éventuelles 145 et 146. On sort et on referme l'ouverture 146.
Puis, de l'extérieur, on rabat vers l'intérieur la paroi latérale 103 en comprimant les vérins 144 associés. Ce faisant, les barres longitudinales télescopiques 120 et 121 du toit 106 réduisent leurs longueurs, la branche centrale supérieure 118 de l'armature 112 de la paroi latérale 103 se rapprochant de la barre centrale supérieure 117 de l'armature 111 de la paroi latérale 102. En même temps, sous l'effet des systèmes triangulés constituées par les barres 134 et 135, les manchons 133 coulissent vers le bas le long des branches opposées 113 de l'armature 111 de la paroi 102, provoquant ainsi le pivotement vers le bas de l'armature 128 autour de la branche centrale supérieure 117 de cette armature 111.

Dès que la branche centrale supérieure 118 de l'armature 112 constituant la paroi 103 est au-delà du plan passant la branche centrale supérieure 117 de l'armature 111 de la paroi 102, on peut commencer à rabattre cette paroi latérale 102.

Comme le montre les figures 10 et 11, lorsque l'habitacle 100 est complètement amené à sa position repliée, la paroi latérale 103 s'étend au-dessus de la base 101, la portion de toit 106 associée aux barres longitudinales télescopiques 120 et 121 s'étend au-dessus de la paroi latérale 103, la paroi latérale 102 s'étend au-dessus de cette portion de toit et la portion de toit 106a associée à l'armature 128 est rabattue au-dessus de cette paroi latérale 102. Ainsi, la portion du toit 106 associée aux tubes télescopiques 120 et 121 et s'étendant entre les branches centrales supérieures 117 et 118 des parois latérales 102 et 103 subit un retournement complet.

On peut alors replier de manière adéquate les portions 141 et 142 de la toile 136 qui constituent les parois latérales 104 et 105 et ramener ces portions repliées au-dessus de l'ensemble replié.

Compte tenu de la disposition des différents éléments constituant la structure rigide repliable de l'habitacle 100, les différentes armatures étant susceptibles de s'interpénétrer, on voit sur la figure 10 et plus précisément sur la figure 11 que l'habitacle 100 en position dépliée occupe une très faible épaisseur par rapport à la hauteur qu'il occupe en position déployée. En outre, les faces extérieures de la toile 136 ne sont pas, en aucun endroit, en contact avec les faces intérieures.

Pour redisposer l'habitacle 100 en position déployée, il suffit de procéder de manière inverse, aidé en celà par les vérins 144.

Bien entendu, dans l'habitacle décrit ci-dessus en référence aux figures 7 à 11, notamment la structure déformable du toit pourrait être d'une exécution différente.

## Revendications

1. Habitacle repliable comprenant une base (2), au moins deux parois latérales opposées (3,4) reliées de manière articulée à ladite base et rabattables vers l'intérieur l'une au-dessus de l'autre, ainsi qu'un toit (7), caractérisé par le fait que le toit (7) est relié à la partie supérieure desdites parois latérales opposées (3, 4) de manière à pouvoir replier ces parois en même temps que le toit subit un retournement pendant le repliage, la face supérieure du toit venant en vis-à-vis de la face extérieure de la paroi latérale rabattue la première et sa face inférieure venant en vis-à-vis de la face intérieure de la paroi latérale rabattue la seconde, de telle sorte que, en position repliée, le toit s'étende entre lesdites parois latérales opposées.

2. Habitacle selon la revendication 1, caractérisé par le fait que le toit (7) est rigide et est relié de manière articulé auxdites parois latérales.

3. Habitacle selon la revendication 1, caractérisé par le fait que le toit (7) est formé par une toile reliée auxdites parois latérales opposées.

4. Habitacle selon la revendication 1, caractérisé par le fait que lesdites parois latérales (3, 4) comprennent une armature (14, 15), une toile (43) présentant deux portions (44, 45) fixées respectivement auxdites armatures (14, 15) desdites parois latérales (3, 4) et, entre ces deux portions, une portion centrale (46) formant ledit toit (7).

5. Habitacle selon la revendication 4, caractérisé par le fait que lesdites armatures (14, 15) sont en forme de U dont les extrémités de leurs branches opposées formant des montants sont articulées sur ladite base et dont leur branche centrale formant une traverse s'étend en dessous et porte ladite toile (43).

6. Habitacle selon l'une quelconque des revendications précédentes, caractérisé par le fait qu'il comprend au moins une autre paroi latérale (5) dont le bord supérieur s'étend le long d'un bord libre du toit (7), ce dernier étant muni d'un rabat (48) venant recouvrir la partie supérieure de la face extérieure de cette autre paroi latérale (5), cette autre paroi latérale étant reliée à ladite base et rabattable vers l'intérieur.

7. Habitacle selon la revendication 6, caractérisé par le fait que lesdites parois latérales opposées (3, 4) sont munies de rabats (49, 50) venant recouvrir les bords de la face extérieure de ladite autre paroi latérale (5).

8. Habitacle selon l'une des revendications 6 et 7, caractérisé par le fait que lesdits rabats (48, 49, 50) sont formés par des prolongements de ladite toile (43).

9. Habitacle selon l'une quelconque des revendications 6 à 8, caractérisé par le fait que lesdits rabats et la face extérieure de ladite autre paroi latérale sont munis de moyens de fixation détachables (51, 52, 53).

10. Habitacle selon l'une quelconque des revendications 6 à 9, caractérisé par le fait que ladite autre paroi comprend une partie supérieure (24) et une partie inférieure (23) articulées de telle sorte que la partie supérieure puisse être rabattue sur la partie inférieure.

11. Habitacle selon la revendication 10, caractérisé par le fait que ladite partie inférieure comprend une armature (22) en forme de U dont les extrémités des branches opposées formant des montants sont articulées sur ladite base et ladite partie supérieure comprend une armature (24) en forme de U dont les extrémités des branches opposées formant des montants sont articulées sur la branche centrale de l'armature formant une traverse de ladite partie inférieure, ladite autre paroi comprenant en outre une toile (37) reliée à ses armatures.

12. Habitacle selon la revendication 11, caractérisé par le fait que ladite partie supérieure (24) est plus petite que ladite partie inférieure (22) de manière à pouvoir être rabattue entre les branches de cette partie inférieure.

13. Habitacle selon l'une des revendications 11 et 12, caractérisé par le fait que les branches formant des montants de l'armature d'au moins l'une desdites parois latérales sont coudées de telle sorte que cette partie inférieure est renflée vers l'extérieur à sa partie inférieure.

14. Habitacle selon la revendication 1, caractérisé par le fait que le toit (106) renferme une structure déformable (119) permettant le rapprochement et l'éloignement des parties supérieures desdites parois latérales opposées.

15. Habitacle selon la revendication 14, caractérisé par le fait que ladite structure déformable comprend deux parties articulées respectivement sur la partie supérieure desdites parois latérales opposées et assemblées de manière télescopique.

16. Habitacle selon l'une des revendications 14 et 15, caractérisé par le fait que ladite structure déformable comprend au moins deux tubes (122, 123) montés l'un sur l'autre de manière télescopique, les extrémités opposées de ces tubes télescopiques étant respectivement reliées de manière articulée aux parties supérieures (117, 118) desdites parois latérales opposées, le toit comprenant une toile (138) portée par cette structure déformable.

17. Habitacle selon l'une quelconque des revendications 14 à 16, caractérisé par le fait que lesdites parois latérales opposées comprennent une armature (11, 12), une toile présentant deux portions (137, 140) fixées respectivement à ces armatures et, entre ces deux portions, une portion centrale (138) formant ledit toit et portée par la structure déformable (119) de ce dernier.

18. Habitacle selon la revendication 17, caractérisé par le fait que lesdites armatures (111, 112) sont en forme de U dont les extrémités de leurs branches opposées formant des montants sont articulées sur ladite base (107) et dont leur branche centrale (117, 118) formant une traverse s'étend en-dessous et porte ladite toile.

19. Habitacle selon l'une quelconque des revendications 14 à 18, caractérisé par le fait que ladite toile présente au moins une portion (141) qui prolonge latéralement ledit toit de manière à constituer une autre paroi latérale et qui est reliée aux bords correspon s desdites parois latérales opposées rabattables.

20. Habitacle selon l'une quelconque des revendications 14 à 19, caractérisé par le fait que ledit toit (106) présente un prolongement (106a) vers l'extérieur qui s'étend au-delà de l'une desdites parois latérales rabattables, ce prolongement étant relié à cette paroi latérale (102) et étant rabattable contre la face extérieure de cette dernière.

21. Habitacle selon la revendication 20, caractérisé par le fait que ledit prolongement (106a) du toit est relié à ladite structure déformable (119) de ce dernier de manière à pouvoir être replié en même temps.

22. Habitacle selon l'une des revendications 20 et 21, caractérisé par le fait que ledit prolongement (106a) du toit comprend une armature (128) en forme de U dont les extrémités des branches opposées sont reliées de manière articulée sur la partie supérieure (117) de la paroi latérale associée (102), ladite toile (136) présentant une portion (138, 139) qui est portée par cette armature.

23. Habitacle selon la revendication 22, caractérisé par le fait que ladite portion de toile enveloppe ledit prolongement du toit et s'étend entre la portion de toile (138) constituant le toit et la portion de toile (140) constituant la paroi latérale associée (102).

24. Habitacle selon l'une quelconque des revendications 14 à 23, caractérisé par le fait qu'il comprend des moyens pour maintenir ladite structure déformable quand il est en position déployée.

25. Habitacle selon l'une quelconque des revendications précédentes, caractérisé par le fait que ladite base (2) comprend une armature périphérique (8) sur laquelle les armatures desdites parois latérales sont articulées.

26. Habitacle selon l'une quelconque des revendications précédentes, caractérisé par le fait que lesdites armatures sont tubulaires.

27. Habitacle selon l'une quelconque des revendications précédentes, caractérisé par le fait que les extrémités des branches desdites armatures sont munies de bagues d'articulation (19, 29, 34) traversées par l'armature qui les portent.

28. Habitacle selon l'une quelconque des revendications précédentes, caractérisé par le fait qu'il comprend une toile de fond (45) reliée aux toiles formant ses parois latérales ou les prolongeant en-dessous de ladite base.

29. Habitacle selon l'une quelconque des revendications précédentes, caractérisé par le fait qu'au moins l'une desdites toiles comprend des fourreaux dans lesquels s'étendent respectivement au moins certaines des branches de l'armature qui la porte.

## Patentansprüche

1. Zusammenlegbare Kabine mit einer Basis (2), mit wenigstens zwei einander gegenüberstehenden Seitenwänden (3, 4), die mit der Basis schwenkbar verbunden sind und die übereinanderliegend nach innen zu umlegbar sind, sowie mit einem Dach (7), dadurch gekennzeichnet, daß das Dach (7) mit dem jeweiligen oberen Teil der einander gegenüberstehenden Seitenwände (3, 4) derart verbunden ist, daß diese Seitenwände unter gleichzeitigem Umwenden des Daches während des Zusammenlegens zusammenlegbar sind, wobei die Oberseite des Daches gegenüber der Außenseite der als erste umgelegten Seitenwand zu liegen kommt und dessen Unterseite gegenüber der Innenseite der als zweite umgelegten Seitenwand zu liegen kommt, derart, daß sich das Dach in der zusammengelegten Stellung zwischen den einander gegenüberliegenden Seitenwänden erstreckt.

2. Kabine nach Anspruch 1, dadurch gekennzeichnet, daß das Dach (7) steif ist und mit den Seitenwänden schwenkbar verbunden ist.

3. Kabine nach Anspruch 1, dadurch gekennzeichnet, daß das Dach (7) aus einem Tuch gebildet ist, das mit den einander gegenüberstehenden Seitenwänden verbunden ist.

4. Kabine nach Anspruch 1, dadurch gekennzeichnet, daß die Seitenwände (3, 4) jeweils ein Gestänge (14, 15) und ein Tuch (43) umfassen, welches zwei jeweils an den Gestängen (14, 15) der Seitenwände (3, 4) befestigte Abschnitte (44, 45) sowie zwischen diesen beiden Abschnitten einen mittleren Abschnitt (46) aufweist, der das Dach (7) bildet.

5. Kabine nach Anspruch 4, dadurch gekennzeichnet, daß die Gestänge (14, 15) jeweils U-förmig ausgebildet sind, wobei die Enden der einander gegenüberliegenden, Pfosten bildenden Stangen an der Basis angelenkt sind und die jeweilige Mittelstange eine Querstrebe bildet, die sich unterhalb des Daches (43) erstreckt und dieses trägt.

6. Kabine nach einem der vorstehenden Ansprüche, dadurch gekennzeichnet, daß sie wenigstens eine weitere Seitenwand (5) aufweist, deren oberer Rand sich entlang eines freien Randes des Daches (7) erstreckt, wobei dieses mit einem Umschlag (48) versehen ist, der den oberen Teil der Außenseite dieser weiteren Seitenwand (5) überdeckt, und daß diese weitere Seitenwand mit der Basis verbunden und nach innen umlegbar ist.

7. Kabine nach Anspruch 6, dadurch gekennzeichnet, daß die einander gegenüberstehenden Seitenwände (3, 4) mit Umschlägen (49, 50) versehen sind, welche die Ränder der Außenseite der weiteren Seitenwand (5) überdecken.

8. Kabine nach einem der Ansprüche 6 oder 7, dadurch gekennzeichnet, daß die Umschläge (48, 49, 50) durch Verlängerungen des Daches (43) gebildet sind.

9. Kabine nach einem der Ansprüche 6 bis 8, dadurch gekennzeichnet, daß die Umschläge und die Außenseite der weiteren Seitenwand mit lösbaren Befestigungsmitteln (51, 52, 53) versehen sind.

10. Kabine nach einem der Ansprüche 6 bis 9, dadurch gekennzeichnet, daß die weitere Wand einen oberen Teil (24) und einen unteren Teil (23) aufweist, die derart aneinander angelenkt sind, daß der obere Teil auf den unteren Teil abklappbar ist.

11. Kabine nach Anspruch 10, dadurch gekennzeichnet, daß der untere Teil ein U-förmig ausgebildetes Gestänge (22) aufweist, wobei die Enden der einander gegenüberliegenden, Pfosten bildenden Stangen an der Basis angelenkt sind, und daß der obere Teil ein U-förmig ausgebildetes Gestänge (24) aufweist, wobei die Enden der einander gegenüberliegenden, Pfosten bildenden Stangen an der eine Querstrebe des unteren Teiles bildenden Mittelstange des unteren Gestänges angelenkt sind, und daß die weitere Wand darüber hinaus ein mit deren Gestängen verbundenes Tuch (37) aufweist.

12. Kabine nach Anspruch 11, dadurch gekennzeichnet, daß der obere Teil (24) kleiner ist als der untere Teil (22), derart, daß ersterer zwischen die Stangen des unteren Teiles einklappbar ist.

13. Kabine nach einem der Ansprüche 11 oder 12, dadurch gekennzeichnet, daß die Pfosten bildenden Stangen des Gestänges wenigstens einer der Seitenwände derart gebogen sind, daß der genannte untere Teil in seinem unteren Bereich nach außen ausgebaucht ist.

14. Kabine nach Anspruch 1, dadurch gekennzeichnet, daß das Dach (106) eine Verstelleinrichtung (119) aufweist, welche es gestattet, die oberen Teile der einander gegenüberstehenden Seitenwände aneinander anzunähern und voneinander zu entfernen.

15. Kabine nach Anspruch 14, dadurch gekennzeichnet, daß die Verstelleinrichtung zwei Teile aufweist, die jeweils an dem oberen Teil der einander gegenüberstehenden Seitenwände angelenkt und teleskopartig zusammengefügt sind.

16. Kabine nach einem der Ansprüche 14 oder 15, dadurch gekennzeichnet, daß die Verstelleinrichtung wenigstens zwei Rohre (122, 123) aufweist, die teleskopartig ineinander gelagert sind, wobei die voneinander abliegenden Enden dieser Teleskoprohre jeweils an dem oberen Teil (117, 118) der einander gegenüberstehenden Seitenwände angelenkt sind, und daß das Dach ein von dieser Verstelleinrichtung unterstütztes Tuch (138) aufweist.

17. Kabine nach einem der Ansprüche 14 bis 16, dadurch gekennzeichnet, daß die einander gegenüberstehenden Seitenwände jeweils ein Gestänge (11, 12) und ein Tuch umfassen, das zwei jeweils an diesen Gestängen befestigte Abschnitte (137, 140) sowie zwischen diesen Abschnitten einen mittleren Abschnitt (138) aufweist, der das Dach bildet und von dessen Verstelleinrichtung (119) unterstützt ist.

18. Kabine nach Anspruch 17, dadurch gekennzeichnet, daß die Gestänge (111, 112) jeweils U-förmig ausgebildet sind, wobei die Enden ihrer einander gegenüberliegenden, Pfosten bildenden Stangen an der Basis (107) angelenkt sind, und wobei die jeweilige Mittelstange (117, 118) eine Querstrebe bildet, die sich unterhalb des Daches erstreckt und dieses trägt.

19. Kabine nach einem der Ansprüche 14 bis 18, dadurch gekennzeichnet, daß das Tuch wenigstens einen Abschnitt (141) aufweist, der das Dach seitlich derart verlängert, daß er eine weitere Seitenwand bildet und der mit den entsprechenden Rändern der einander gegenüberstehenden, umlegbaren Seitenwände verbunden ist.

20. Kabine nach einem der Ansprüche 14 bis 19, dadurch gekennzeichnet, daß das Dach (106) eine nach außen gerichtete Verlängerung (106a) aufweist, die sich über eine der umlegbaren Seitenwände hinaus erstreckt, und daß diese Verlängerung mit dieser Seitenwand (102) verbunden ist und auf die Außenseite dieser letzteren umlegbar ist.

21. Kabine nach Anspruch 20, dadurch gekennzeichnet, daß die Verlängerung (106a) des Daches mit dessen Verstelleinrichtung (119) derart verbunden ist, daß sie gleichzeitig zusammenlegbar ist.

22. Kabine nach einem der Ansprüche 20 und 21, dadurch gekennzeichnet, daß die Verlängerung (106a) des Daches ein U-förmig ausgebildetes Gestänge (128) aufweist, bei dem die Enden der einander gegenüberliegenden Stangen mit dem oberen Teil (117) der zugeordneten Seitenwand (102) schwenkbar verbunden sind, und wobei das Tuch (136) einen Abschnitt (138, 139) aufweist, der von diesem Gestänge getragen ist.

23. Kabine nach Anspruch 22, dadurch gekennzeichnet, daß der Tuchabschnitt die Verlängerung des Daches umhüllt und sich zwischen dem das Dach bildenden Tuchabschnitt (138) und dem die zugeordnete Seitenwand (102) bildenden Tuchabschnitt (140) erstreckt.

24. Kabine nach einem der Ansprüche 14 bis 23, dadurch gekennzeichnet, daß sie Mittel aufweist, um in der aufgeklappten Stellung die Verstelleinrichtung festzustellen.

25. Kabine nach einem der vorstehenden Ansprüche, dadurch gekennzeichnet, daß die Basis (2) ein randständiges Gestänge (8) aufweist, an welchem die Gestänge der Seitenwände angelenkt sind.

26. Kabine nach einem der vorstehenden Ansprüche, dadurch gekennzeichnet, daß die Gestänge als Rohrgestänge ausgebildet sind.

27. Kabine nach einem der vorstehenden Ansprüche, dadurch gekennzeichnet, daß die Enden der Stangen der Gestänge mit Gelenkringen (19, 29, 34) versehen sind, durch welche die sie tragenden Gestänge jeweils hindurchgehen.

28. Kabine nach einem der vorstehenden Ansprüche, dadurch gekennzeichnet, daß sie ein Bodentuch (45) aufweist, das mit den Tüchern verbunden ist, welche ihre Seitenwände bilden oder das diese unterhalb der Basis verlängert.

29. Kabine nach einem der vorstehenden Ansprüche, dadurch gekennzeichnet, daß wenigstens eines der Tücher Taschen aufweist, in welchen sich jeweils wenigstens einige der Stangen des sie tragenden Gestänges erstrekken.

## Claims

1. Collapsible dwelling comprising a base (2), at least two opposite sidewalls (3,4) connected in an articulated manner to said base and which can be inwardly folded down one over the other , and a roof (7) , characterized in that the roof (7) is connected to the top part of said opposite sidewalls (3,4) so as to be able to fold up these walls at the same time as the roof is turned over during this folding, the upper face of the roof coming opposite to the outer face of the sidewall, which was the first to be turn down, and its lower face coming opposite to the inner face of the sidewall, which was the second to be turned down, such that when in folded position, the roof extends between said opposite sidewalls.

2. Dwelling according to Claim 1, characterized in that the roof (7) is rigid and is connected in an articulated manner to said sidewalls.

3. Dwelling according to Claim 1, characterized in that the roof (7) is formed by a sheet connected to said opposite sidewalls.

4. Dwelling according to Claim 1, characterized in that said sidewalls (3,4) comprise a frame (14,15), a sheet (43) having two portions (44,45) respectively fastened to said frames (14,15) of said sidewalls (3,4) and, between these two portions , a central portion (46) forming said roof (7).

5. Dwelling according to Claim 4, characterized in that said frames (14,15) are U-shaped, of which the ends of their opposite branches forming uprigths are articulated to said base and of which their central branch forming a cross-piece lies underneath and carries said sheet (43).

6. Dwelling according to any one of the preceding claims, characterized in that it comprises at least one other sidewall (5) whose top edge lies along a free edge of the roof (7), the latter being equipped with a flap (48) covering the top part of the outside of this other sidewall (5) , this other sidewall being connected to said base and being able to be inwardly folded down.

7. Dwelling according to Claim 6, characterized in that said opposite sidewalls ( 3,4) are equipped with flaps (49,50) covering the edges of the outside of said other sidewalls (5).

8. Dwelling according to one of Claims 6 and 7, characterized in that said flaps (48,49,50) are formed by extensions of said sheet (43).

9. Dwelling according to any one of Claims 6 to 8 , characterized in that said flaps and the outside of said other sidewall are equipped with detachable fastening means (51,52,53).

10. Dwelling according to any one of Claims 6 to 9 , characterized in that said other wall comprises a top part (24) and a bottom part (23) which are articulated such that the top part can be folded down over the bottom part.

11. Dwelling according to Claim 10, characterized in that said bottom part comprises a U-shaped frame, the ends of the opposite branches of which , forming uprights, are articulated to said base and saiD top part comprises a U-shaped frame (24), the ends of the opposite branches of which , forming uprights, are articulated to the central branch of the frame forming a cross-piece of said bottom part , said other wall furthermore comprising a sheet connected to its frame.

12. Dwelling according to Claim 11, characterized in that said top part (24) is smaller than said bottom part (22) so that it can be folded down between the branches of this bottom part.

13. Dwelling according to one of Claims 11 and 12, characterized in that the branches forming uprights of the frame of at least one of said sidewalls are elbowed so that this bottom part is outwardly bowed at its bottom part.

14. Dwelling according to Claim 1, characterized in that the roof (106) encloses a deformable structure (119) enabling the top parts of said opposite sidewalls to be moved close together and apart.

15. Dwelling according to Claim 14, characterized in that said deformable structure comprises two parts respectively articulated to the top part of said opposite sidewalls and assembled telescopically.

16. Dwelling according to one of Claims 14 and 15, characterized in that said deformable structure comprises at least two tubes (122,123) mounted telescopically one over the other, the opposite ends of these telescopic tubes being respectively connected in an articulated manner to the top parts (117,118) of said opposite sidewalls, the roof comprising a sheet (138) carried by this deformable structure.

17. Dwelling according to any one of Claims 14 to 16, characterized in that said opposite sidewalls comprise a frame (11,12) , a sheet having two portions (137,140) respectively fastened to these frames and, between these two portions a central portion (138) forming said roof and carried by the deformable structure (119) of the latter.

18. Dwelling according to Claim 17, characterized in that said frames (111,112) are U-shaped , of which the ends of their opposite branches forming uprights are articulated to said base (107) and of which their central branch (117,118) forming a cross-piece lies underneath and carries said sheet.

19. Dwelling according to any one of Claims 14 to 18, characterized in that said sheet has at least one portion (141) which extends laterally said roof so as to constitute another sidewall and which is connected to the corresponding edges of said opposite sidewalls which can be folded down.

20. Dwelling according to any one of Claims 14 to 19, characterized in that said roof (106) has an outward extension (106a) which extends beyond one of said sidewalls which can be folded down , this extension being connected to this sidewall (102) and being able to be folded down against the outside of the latter.

21. Dwelling according to Claim 20, characterized in that said extension (106a) of the roof is connected to said deformable structure (119) of the latter so as to be able to be collapsed at the same time.

22. Dwelling according to Claims 20 and 21, characterized in that said extension (106a) of the roof comprises a U-shaped frame (128) , the ends of the opposite branches of which are connected in an articulated manner to the top part (117) of the associated sidewall (102), said sheet (136) having a portion (138,139) which is carried by this frame.

23. Dwelling according to Claim 22, characterized in that said sheet portion envelops said extension of the roof and lies between the sheet portion (138) constituting the roof and the sheet portion (140) constituting the associated sidewall (102).

24. Dwelling according to any one of Claims 14 to 23, characterized in that it comprises means for retaining said deformable structure when it is in the opened-out position.

25. Dwelling according to any one of the preceding claims, characterized in that said base (2) comprises a peripheral frame (8) to which the frames of said sidewalls are articulated.

26. Dwelling according to any of the preceding claims, characterized in that said frames are tubular.

27. Dwelling according to any of the preceding claims, characterized in that the ends of the branches of said frames are equipped with articulation rings (19,29,34) traversed by the frame which carries them.

28. Dwelling according to any one of the preceding claims , characterized in that it comprises a bottom sheet (45) connected to the sheets forming its sidewalls or extending them beneath said base.

29. Dwelling according to any one of the preceding claims, characterized in that at least one of said sheets comprises sheaths into which extend respectively at least some of the branches of the frame which carries it.
